# EUROPÄISCHE PATENTSCHRIFT

(11) **EP 1 907 223 B1**
(45) Veröffentlichungstag und Bekanntmachung des Hinweises auf die Patenterteilung: **05.03.2014**
(21) Anmeldenummer: 06752582.4
(22) Anmeldetag: 29.06.2006
(51) Int. Cl.: B44C 5/00, A44C 27/00, A44C 17/04

(54) **VERFAHREN ZUM AUFKLEBEN VON SCHMUCKSTEINEN MIT SPITZ ZUSAMMENLAUFENDER RÜCKSEITE AUF LEDER**
METHOD FOR GLUING PRECIOUS STONES
PROCEDE DE COLLAGE DE PIERRES PRECIEUSES

(30) Priorität: 22.07.2005 AT 50105 U
(43) Veröffentlichungstag der Anmeldung: 09.04.2008
(73) Patentinhaber: D. Swarovski KG, 6112 Wattens (AT)
(72) Erfinder: SWAROVSKI, Helmut, 6122 Fritzens (AT)
(74) Vertreter: Hofinger, Stephan
(86) Internationale Anmeldenummer: PCT/AT2006/000269
(87) Internationale Veröffentlichungsnummer: WO 2007/009138

(56) Entgegenhaltungen:
- EP-A- 0 346 699
- EP-A- 0 499 190
- EP-A- 1 316 440
- DE-A- 2 321 157
- DE-B- 1 079 872
- DE-U- 9 105 870
- FR-A- 1 156 561
- US-A1- 2002 117 258

## Beschreibung

Die Erfindung bezieht sich auf ein Verfahren zum Aufkleben eines Schmucksteines, insbesondere aus facettiertem Glas, auf Leder, wobei im Befestigungsbereich des Steines eine Ausnehmung aus dem Leder gestanzt wird, in die der Stein eingeklebt wird.

Leder ist ein Naturprodukt, in dem sich mehrere Schichten miteinander verbundener Fasern unterscheiden lassen. Von der Außenseite folgt auf die porige Narbe die Papillarschicht mit normal zur Oberfläche verlaufenden Fasern, daran schließt die parallel zur Oberfläche orientierte Vertikularschicht, welche bei der Herstellung von Spaltleder geteilt wird. Im verarbeiteten Zustand befindet sich auf der Außenseite des Leders die sogenannte Zurichtung, eine wasserdichte Schicht, welche dadurch zustande kommt, dass das Leder geschliffen, geprägt und mit verschiedenen chemischen Substanzen behandelt wird.

Es ist bekannt, dass die zugerichtete Narbenseite des Leders für eine Verklebung vorbereitet werden muss, da sich ein auf die Zurichtung aufgeklebtes Material samt dieser ablösen würde. Sollten zwei Lederstücke miteinander verklebt werden, wird also zunächst die Zurichtung abgeschliffen.

Bei Steinen mit flacher Rückseite (vergl. US 2002/0117258 A1) ist auch bereits vorgeschlagen worden, die Zurichtung durch Ultraschall zu zerstören und die mit einem Schmelzkleber versehene Rückseite der Steine durch die zerstörte Schicht zu drücken. In der gleichen Vorveröffentlichung findet sich auch der Vorschlag, eine durchgehende Ausnehmung in das Leder zu stanzen, den Stein durch die Ausnehmung hindurchzudrücken und schließlich an der Rückseite des Leders mit einer textilen Unterlage zu verkleben.

Der Erfindung liegt die Aufgabe zugrunde, ein Verfahren zu schaffen, welches zum Aufkleben von Steinen in Chatonform auf Leder geeignet ist und welches berücksichtigt, dass ein bisher bekanntes Aufkleben auf die Zurichtung keine befriedigenden Ergebnisse liefert. Gelöst wird diese Aufgabe dadurch, dass für einen Stein mit einer spitz zusammenlaufenden Rückseite die Ausnehmung kleiner als der Stein an seinem größten Durchmesser ausgestanzt und an dem dem Stein zugewandten Ende durch Prägen entsprechend der Kontur des Steins etwa konisch erweitert wird, wobei die Grundschicht des Leders freigelegt wird, und dass der Stein in der Erweiterung der Ausnehmung mit der Grundschicht verklebt wird.

Wie im Einzelnen an Hand der Zeichnungen erläutert werden soll, wird durch dieses Verfahren vermieden, dass die Verklebung des Steins lediglich unter Vermittlung der schlecht haftenden Zurichtung erfolgt. Dies wäre der Fall, wenn die Ausnehmungen zur Aufnahme der Steine lediglich durch Prägen erzeugt würden.

Sollten mehrere Steine nach einem vorbestimmten Muster aufgetragen werden, so kann die Information über dieses Muster einer Steuerungseinrichtung zugeführt werden, welche einen Plotter mit dem daran befestigten Stanzwerkzeug an jene Stelle führt, welche später durch Steine abgedeckt werden sollen. Das Zuführen der Steine kann dann einzeln erfolgen, noch besser aber mittels einer Transferfolie, welche die mit einem Schmelzkleber beschichteten Steine bereits den vorbehandelten Befestigungsstellen richtig zuordnet. Die Aktivierung des Schmelzklebers kann in üblicher Weise durch Zuführung von Hitze und Druck (auch unter Verwendung von Ultraschall) erfolgen.

Der Halt des Steines wird in einer weiteren bevorzugten Ausführung noch dadurch verbessert, dass als Ausnehmung ein Loch in das Leder gestanzt wird, und nach dem Einsetzen des Steines in die Erweiterung das Loch von der Rückseite des Leders mit Klebstoff gefüllt wird, wobei gegebenenfalls noch auf die Rückseite des Leders ein Stoffstück aufgebracht wird, mit dem der Klebstoff im Loch sich verbindet.

Weitere Einzelheiten der Erfindung werden anschließend an Hand der Zeichnung erörtert. In dieser ist
- Fig. 1: eine Seitenansicht von mit einem Stein verklebtem erfindungsgemäß vorbereitetem Leder,
- Fig. 2: die dazugehörige Draufsicht,
- Fig. 3 bis 5: je ein Querschnitt zur Illustrierung der einzelnen Verfahrensschritte, und
- Fig. 6: ein Querschnitt durch Leder, an dem ein Stein nach einer Verfahrensvariante fixiert ist.

Wie dargelegt, besteht die Erfindung in einem Verfahren zum Aufbringen von Steinen 1 auf ein Leder 2. Die Steine 1 können insbesondere aus facettiertem Glas bestehen und eine spitz zulaufende Rückseite aufweisen. Diese sogenannten Chatons werden derzeit in großer Zahl einzeln oder in Form von Mustern, insbesondere auf textile Unterlagen, aufgebracht.

Die Verbindung von Stein und Unterlage erfolgt über einen Schmelzkleber, welcher durch Bügeln aktiviert wird.

Die Aufbringung solcher Steine auf Leder ist dadurch erschwert, dass die Grundschicht 4 des Leders mit der diese nach außen begrenzenden Zurichtung 3 nicht hinreichend stark verbunden ist. Bei größeren Beanspruchungen ist es möglich, dass der Stein 1 samt der Zurichtung 3 von der Grundschicht 4 abgerissen wird.

Prägt man in das Leder zur Vorbereitung der Verklebung eine der Form der Rückseite des Steins entsprechende Vertiefung, erfolgt die Vermittlung der Haftung zwischen Stein und Leder zur Gänze über die Zurichtung 3. Damit lässt sich ein Abspringen einzelner Steine beim Abknicken des Leders nicht mit Sicherheit verhindern.

Gemäß der Erfindung, wie sie in Fig. 3 bis 5 und 6 dargestellt ist, wird zunächst durch einen Stanzvorgang nicht nur die Ausnehmung hergestellt, sondern auch ein Teil der Zurichtung 3 beseitigt und die Grundschicht 4 des Leders 2 zugänglich gemacht. Die Querausdehnung der zylindrischen bzw. prismatischen Ausnehmung 5 ist dabei geringer als der größte Durchmesser des aufzuklebenden Steins 1. Die Ausnehmung 5 kann das Leder 2 zur Gänze durchdringen, wie in Fig. 6 gezeigt. Es kann jedoch auch eine Ausstanzung lediglich an der Vorderseite des Leders 2 erfolgen, wobei das ausgestanzte Material entweder entfernt oder am Grund der Ausnehmung 5 komprimiert wird, wie dies in den Fig. 3 bis 5 angedeutet ist.

In einem zweiten Verfahrensschritt, dessen Ergebnis aus Fig. 4 ersichtlich ist, wird der obere Rand der Ausnehmung 5 durch einen Prägevorgang etwa konisch erweitert. Die Form der resultierenden Erweiterung 6 soll dabei möglichst jener der Rückseite des Steins 1 entsprechen, wobei geringe Abweichungen aber nicht kritisch sind, da sie später durch Klebstoff 7, insbesondere Schmelzkleber ausgeglichen werden. Das Werkzeug zur Durchführung des Prägevorgangs kann mit dem Stanzwerkzeug verbunden sein. Man kann ein gesondertes Prägewerkzeug verwenden bzw. die Formung der Ausnehmung 5 überhaupt durch das Einpressen des Steins 1 bewirken. Wesentlich ist, dass durch den vorausgehenden Stanzvorgang auf einem Teil der Rückseite des Steins 1 die Grundschicht 4 des Leders 2 unmittelbar mit dem Klebstoff 7 in Berührung steht, welcher wie in Fig. 5 dargestellt, den Stein 1 festhält.

In der Ausführung nach Fig. 6 ist die Ausnehmung 5 als das Leder 2 durchsetzendes Loch ausgebildet, das an der Rückseite des Leders 2 durch ein Stoffstück 9 abgedeckt ist. Der Freiraum ist vollständig mit Klebstoff 7 gefüllt, sodass der spitze Bereich des Steines 1 über den Klebstoff zusätzlich mit dem Stoffstück 9 verbunden ist. Ist das Stoffstück 9 mit einem Schmelzkleber versehen, kann es nach dem Einsetzen des Steines 1 und dem Ausfüllen des Loches mit pulverförmigem Schmelzkleber auf die Rückseite des Leders 2 aufgebügelt werden.

Wenn die aufgeklebten Steine nicht selbst ein einfaches Raster bilden sollen, können die nicht zum Aufkleben von Steinen bestimmten Rasterpunkte anstelle der erfindungsgemäß durch Prägen aufgeweiteten Stanzlöcher einfache Prägungen aufweisen, welche die Zurichtung 3 intakt lassen.

## Patentansprüche

1. Verfahren zum Aufkleben eines Schmucksteins (1), insbesondere aus facettiertem Glas, auf Leder (2), wobei im Befestigungsbereich des Steines (1) eine Ausnehmung (5) aus dem Leder (2) gestanzt wird, in die der Stein (1) eingeklebt wird, **dadurch gekennzeichnet, dass** für einen Stein (1) mit einer spitz zusammenlaufenden Rückseite die Ausnehmung (5) kleiner als der Stein (1) an seinem größten Durchmesser ausgestanzt und an dem dem Stein (1) zugewandten Ende durch Prägen entsprechend der Kontur des Steins (1) etwa konisch erweitert wird, wobei die Grundschicht (4) des Leders (2) freigelegt wird, und dass der Stein (1) in der Erweiterung (6) der Ausnehmung (5) mit der Grundschicht (4) verklebt wird.

2. Verfahren nach Anspruch 1, **dadurch gekennzeichnet, dass** das Prägen durch Einpressen des Steins erfolgt.

3. Verfahren nach Anspruch 1 oder 2, **dadurch gekennzeichnet, dass** als Ausnehmung (5) ein Loch in das Leder (2) gestanzt wird, und nach dem Einsetzen des Steines (1) in die Erweiterung (6) das Loch von der Rückseite des Leders (2) mit Klebstoff (7) gefüllt wird.

4. Verfahren nach Anspruch 3, **dadurch gekennzeichnet, dass** auf die Rückseite des Leders (2) ein Stoffstück (9) aufgebracht wird, mit dem der Klebstoff (7) im Loch sich verbindet.

5. Verfahren nach einem der Ansprüche 1 bis 4, **dadurch gekennzeichnet, dass** als Klebstoff (7) ein Schmelzkleber verwendet wird, und das ebenfalls mit Klebstoff beschichtete Stoffstück (9) auf die Rückseite des Leders (2) aufgebügelt wird.

## Claims

1. Method for gluing a decorative stone (1), in particular of faceted glass, onto leather (2), wherein in the fastening region of the stone (1) a recess (5) is punched out of the leather (2), into which the stone (1) is glued, **characterized in that** for a stone (1) with a tapered- off backside the recess (5) is punched out smaller than the stone (1) is at its greatest diameter and at the end facing the stone (1) is expanded approximately conically by stamping corresponding to the contour of the stone (1), wherein the base layer (4) of the leather (2) is exposed, and **in that** the stone (1) is glued to the base layer (4) in the expansion (6) of the recess (5).

2. Method as claimed in claim 1, **characterized in that** the stamping takes place by pressing in the stone.

3. Method as claimed in claim 1 or 2, **characterized in that** as the recess (5) a hole is punched into the leather (2), and, after the stone (1) has been set into the expansion (6), the hole is filled with adhesive (7) from the backside of the leather (2).

4. Method as claimed in claim 3, **characterized in that** onto the backside of the leather (2) a piece of cloth (9) is applied with which the adhesive (7) in the hole bonds.

5. Method as claimed in any one of claims 1 to 4, **characterized in that** as the adhesive (7) is utilized a hot-melt adhesive and the piece of cloth (9), also coated with adhesive, is ironed onto the backside of the leather (2).

## Revendications

1. Procédé de collage d'une pierre précieuse (1), en particulier d'un verre taillé en facettes, sur du cuir (2), un évidement (5) dans lequel la pierre (1) est collée étant poinçonné dans le cuir (2) dans la zone de fixation de la pierre (1), **caractérisé en ce que** pour une pierre (1) avec une face arrière en pointe, l'évidement (5) est poinçonné de manière à être de diamètre inférieur au diamètre maximal de la pierre (1), et est élargi sensiblement coniquement par matriçage à l'extrémité opposée à la pierre (1) de manière à correspondre au contour de la pierre (1), la couche de base (4) du cuir (2) étant dégagée, et **en ce que** la pierre (1) est collée contre la couche de base (4) dans l'élargissement (6) de l'évidement (5).

2. Procédé selon la revendication 1, **caractérisé en ce que** le matriçage est réalisé par pressage de la pierre.

3. Procédé selon la revendication 1 ou 2, **caractérisé en ce qu'**un trou est perforé en tant qu'évidement (5) dans le cuir (2), et **en ce qu'**après mise en place de la pierre (1) dans l'élargissement (6), le trou est comblé d'adhésif (7) depuis la face arrière du cuir (2).

4. Procédé selon la revendication 3, **caractérisé en ce qu'**une pièce d'étoffe (9), avec laquelle l'adhésif (7) du trou se lie, est appliquée sur la face arrière du cuir (2).

5. Procédé selon l'une des revendications 1 à 4, **caractérisé en ce qu'**une colle fusible est utilisée comme adhésif (7), et **en ce que** la pièce d'étoffe (9) également revêtue d'adhésif est fixée par repassage sur la face arrière du cuir (2).
